# EUROPÄISCHE PATENTANMELDUNG

(11) **EP 4 617 464 A1**
(43) Veröffentlichungstag der Anmeldung: **17.09.2025**
(21) Anmeldenummer: 24163085.4
(22) Anmeldetag: 12.03.2024
(51) Int. Cl.: E06B 3/263, E06B 5/16

(54) **PROFILRAHMEN-KONSTRUKTION IN BRANDSCHUTZAUSFÜHRUNG**

(71) Anmelder: Hydro Building Systems Lüdenscheid GmbH, 58511 Lüdenscheid (DE)
(72) Erfinder: Hermeling, Hubert, 49699 Lindern (DE); Volkelt, Thomas, 58089 Hagen (DE); Raithel, Carl, 58513 Lüdenscheid (DE)
(74) Vertreter: Meissner Bolte Partnerschaft mbB

(57) **Zusammenfassung**

Die Erfindung betrifft eine Profilrahmen-Konstruktion (1) insbesondere für Fenster oder Türen in Brandschutzausführung, bei der zwei oder mehr Hohlprofile (2, 3) aus Metall, insbesondere Aluminium, über wärmedämmende Isolierstege (4) miteinander verbunden sind. Um zu erreichen, dass die Profilrahmen-Konstruktion (1) eine erhöhte Widerstandsfähigkeit gegenüber Brandeinwirkung aufweist, ist erfindungsgemäß vorgesehen, dass mindestens einer der Isolierstege (4) und vorzugsweise alle Isolierstege (4) der Profilrahmen-Konstruktion (1) zumindest teil- oder bereichsweise mit einer dämmschichtbildenden Brandschutzbeschichtung (100) versehen und insbesondere beschichtet ist/sind.

## Beschreibung

Die vorliegende Erfindung betrifft insbesondere eine Profilrahmen-Konstruktion insbesondere für Fenster oder Türen in Brandschutzausführung sowie Komponenten der Profilrahmen-Konstruktion mit erhöhter Widerstandsfähigkeit gegenüber Brandeinwirkung.

Insbesondere betrifft die Erfindung eine Profilrahmen-Konstruktion insbesondere für Fenster oder Türen in Brandschutzausführung, bei der zwei oder mehr Hohlprofile aus Metall, insbesondere Leichtmetall wie Aluminium, über wärmedämmende Isolierstege miteinander verbunden sind.

Aus der EP 0 717 165 A1 ist bekannt, ein Rahmenwerk aus Metallprofilen in Brandschutzausführung für Fenster, Türen, Fassaden oder Glasdächer mit einem Brandschutzeinsatz in Form eines Formkörpers aus einem wärmebindenden, hydrophilen Absorbers mit hohem Wasseranteil auszustatten. Die Metallprofile sind vorzugsweise als Hohlprofile ausgestaltet und der Brandschutzeinsatz ist im Innenraum der Hohlprofile angeordnet. Der Brandschutzeinsatz besteht hier aus einer Gips-Kalium-Alaunkombination. Alaun ist grundsätzlich in der Lage, einen hohen Anteil an Kristallwasser zu speichern. Sofern das Rahmenwerk bzw. die Brandschutzeinsätze einer Temperatur oberhalb etwa 85°C ausgesetzt werden, wird das Kristallwasser freigesetzt und vermag das Rahmenwerk zu kühlen. Im Brandfall kann auf diese Weise die Standzeit des Rahmenwerks verlängert werden.

Aus der DE 10 2005 014 544 A1 ist ferner bekannt, dass Brandschutzeinsätze eine Isolierfunktion und insbesondere auch eine Kühlfunktion aufweisen können.

Die Widerstandsfähigkeit gegenüber Brandeinwirkung eines oben beschriebenen Rahmenwerks aus Metallprofilen ist im Wesentlichen begrenzt durch die Wasserspeichermöglichkeiten des unter Wärmeeinfluss wasserabgebenden Materials. Da der zur Verfügung stehende Innenraum der Hohlprofile begrenzt ist, ist auch die auf die Brandschutzeinsätze zurückzuführende Widerstandsfähigkeit gegenüber Brandeinwirkung nicht beliebig zu steigern. Für bestimmte Anforderungen ist die erreichbare Widerstandsfähigkeit gegenüber Brandeinwirkung zu gering.

Auf Grundlage dieser Problemstellung liegt der Erfindung die Aufgabe zu Grunde, eine Profilrahmen-Konstruktion in Brandschutzausführung anzugeben, die bei gleichem Bauraum eine höhere Widerstandsfähigkeit gegenüber Brandeinwirkung als aus dem Stand der Technik bekannten Maßnahmen aufweist.

Eine weitere Aufgabe der vorliegenden Erfindung ist darin zu sehen, ein Hohlprofil für eine Brandschutzkonstruktion insbesondere für eine Profilrahmen-Konstruktion in Brandschutzausführung anzugeben, bei welcher in einer leicht zu realisierenden aber dennoch effektiven Weise die Verlängerung der Standzeit des Hohlprofils im Brandfall realisiert werden kann.

Diese Aufgabe wird insbesondere durch den Gegenstand des unabhängigen Patentanspruchs 1 gelöst.

Demgemäß betrifft die Erfindung eine Profilrahmen-Konstruktion insbesondere für Fenster oder Türen in Brandschutzausführung, bei der zwei oder mehr Hohlprofile aus Metall, insbesondere Leichtmetall wie Aluminium, über wärmedämmende Isolierstege miteinander verbunden sind. Erfindungsgemäß ist dabei vorgesehen, dass mindestens einer der Isolierstege und vorzugsweise alle Isolierstege der Profilrahmen-Konstruktion zumindest teil- oder bereichsweise mit einer dämmschichtbildenden Brandschutzbeschichtung versehen und insbesondere beschichtet ist/sind.

Bei der dämmschichtbildenden Brandschutzbeschichtung handelt es sich insbesondere um eine Brandschutzbeschichtung auf Basis von im Brandfall schaumschichtbildenden und kohlenstoffbildenden Substanzen, filmbindenden Bindemitteln, Treibmitteln und üblichen Hilfs- und Zusatzstoffen. Derartige dämmschichtbildende Brandschutzbeschichtungen, die auch als Intumeszenz-Beschichtungen bezeichnet sind, zeichnen sich dadurch aus, dass sie im Brandfall unter entsprechender Temperatureinwirkung aufschäumen und durch dieses Aufschäumen der Brandschutzbeschichtung der Wärmedurchtritt auf die beschichtete Komponente der Profilrahmen-Konstruktion, insbesondere auf die Isolierstege der Profilrahmen-Konstruktion, verhindert oder zumindest behindert wird.

Insbesondere handelt es sich bei der dämmschichtbildenden Brandschutzbeschichtung um eine Brandschutzbeschichtung, mit welcher mit möglichst geringen Auftragsmengen möglichst lange Feuerwiderstandszeiten erreicht werden können.

Um dies zu erreichen ist es denkbar, die spezifische Dichte des getrockneten Films der Brandschutzbeschichtung zu reduzieren. Da dies unter Umständen mit einer Reduzierung der Brandschutzleistung einhergeht, ist es eher bevorzugt, eine Brandschutzbeschichtung zu verwenden, deren Reaktionsstart bereits unterhalb von 180°C stattfindet. Denkbar in diesem Zusammenhang ist es beispielsweise, dass die dämmschichtbildende Brandschutzbeschichtung eine Flammschutzmischung enthält, welche ein Phosphor-Stickstoff-Flammschutzmittel und ein Phosphinsäuresalz und/oder ein Diphosphinsäuresalz und/oder deren Polymere enthält.

Bei den Phosphor/Stickstoff-Flammschutzmitteln kann es sich insbesondere um Ammoniumhydrogenphosphat, Ammoniumdihydrogenphosphat und/oder Ammoniumpolyphosphat handeln. Selbstverständlich kommen jedoch auch andere Kompositionen für die dämmschichtbildende Brandschutzbeschichtung in Frage, wie etwa eine Mehrkomponenten-Epoxidharz-Beschichtungsmasse mit einer ersten Komponente, die mindestens ein Epoxidharz enthält, einer Härtekomponente, die mindestens einen Härter für das Epoxidharz enthält, und einer Intumeszenz-Komponente, die mindestens einen Säurebestandteil, mindestens eine Kohlenstoffquelle und mindestens einen Gasbildner enthält.

Bei einer solchen intumeszierenden Mehrkomponenten-Epoxidharz-Beschichtungsmasse bietet es sich an, dass die das Epoxidharz enthaltende Komponente und die Härter-Komponente reaktionsinhibierend getrennt voneinander vorliegen und erst beim Vermischen unter Polymerisation reagieren.

Gemäß Weiterbildungen der erfindungsgemäßen Profilrahmen-Konstruktion ist vorgesehen, dass zwischen mindestens einem der Isolierstege und mindestens einem der Hohlprofile eine innere Hohlkammer gebildet ist, in welcher eine Einlage aus einem durch Wärmeeinwirkung sich aufschäumenden Brandschutzmaterial aufgenommen oder angeordnet ist, wobei die Einlage zumindest teil- oder bereichsweise mit einer dämmschichtbildenden Brandschutzbeschichtung versehen und insbesondere beschichtet ist.

Anstelle einer Einlage aus einem durch Wärmeeinwirkung sich aufschäumenden Brandschutzmaterial kann auch ein Brandschutzeinsatz aus einem wärmebindenden, hydrophilen Adsorber mit hohem Wasseranteil verwendet werden.

Die mit der erfindungsgemäßen Lösung erzielbaren Vorteile liegen auf der Hand. Indem zumindest Komponenten der Profilrahmen-Konstruktion, wie beispielsweise die Isolierstege oder entsprechende Brandschutzeinlagen, zusätzlich mit einer dämmschichtbildenden Brandschutzbeschichtung versehen und insbesondere beschichtet sind, kann ein Zerfall der Konstruktion im Brandfall relativ lange hinausgezögert werden, da die dämmschichtbildende Brandschutzbeschichtung unter Hitzeeinwirkung aufschäumt und als Hitzeschild den Auflösungsprozess der Konstruktion im Brandfall verzögert.

Andererseits lässt sich die dämmschichtbildende Brandschutzbeschichtung besonders leicht und einfach, beispielsweise durch Sprühbeschichtung, durch Tauchbeschichtung oder durch Streichen, auf die entsprechenden Komponenten der Profilrahmen-Konstruktion aufbringen, ohne dass hierzu zusätzlicher Bauraum benötigt wird.

So ist es insbesondere auch denkbar, dass mindestens eines der Hohlprofile und vorzugsweise alle Hohlprofile der Profilrahmen-Konstruktion zumindest teil- oder bereichsweise mit einer dämmschichtbildenden Brandschutzbeschichtung versehen und insbesondere beschichtet ist/sind.

Die entsprechenden Bauteile der Profilrahmen-Konstruktion können direkt mit der dämmschichtbildenden Brandschutzbeschichtung über insbesondere ein Sprühbeschichtungsverfahren, Streichverfahren oder Tauchverfahren beschichtet werden.

Alternativ hierzu ist es aber auch denkbar, die dämmschichtbildende Brandschutzbeschichtung als Klebefilm vorzusehen, der dann auf die entsprechenden Komponenten der Profilrahmen-Konstruktion aufgeklebt wird.

Beispielsweise kann die dämmschichtbildende Brandschutzbeschichtung auf einem Trägersubstrat aufgebracht sein, wobei das mit der dämmschichtbildenden Brandschutzbeschichtung beschichtete Trägersubstrat insbesondere stoffschlüssig und vorzugsweise durch Klebung mit dem entsprechenden Bauteil der Profilrahmen-Konstruktion verbunden ist. Das Trägersubstrat ist insbesondere als Folie mit einer entsprechenden Klebeschicht/Adhäsionsschicht versehen.

Hierbei hat sich gezeigt, dass der Brandwiderstand der Profilrahmen-Konstruktion deutlich verbessert werden kann, wenn bereits geringe Schichtdicken für die dämmschichtbildende Brandschutzbeschichtung gewählt werden. Insbesondere abhängig von dem angestrebten Brandwiderstand des entsprechenden Bauteils der Profilrahmen-Konstruktion bzw. abhängig von dem angestrebten Brandwiderstand der gesamten Profilrahmen-Konstruktion sind Schichtdicken für die dämmschichtbildende Brandschutzbeschichtung in einem Bereich von etwa 200 µm bis 5.000 µm und vorzugsweise in einem Bereich von etwa 500 µm bis etwa 3.000 µm ausreichend.

Die Erfindung betrifft ferner ein Hohlprofil für eine Brandschutzkonstruktion, insbesondere für eine Profilrahmen-Konstruktion in Brandschutzausführung der zuvor genannten erfindungsgemäßen Art, wobei das Hohlprofil mit mindestens einem Brandschutzeinsatz ausgestattet ist, der zur Verlängerung der Standzeit des Hohlprofils im Brandfall eingerichtet ist. Bei diesem Brandschutzeinsatz kann es sich beispielsweise um einen Einsatz aus einem wärmebindenden, hydrophilen Material mit hohem Wasseranteil handeln. Alternativ oder zusätzlich kann der Brandschutzeinsatz auch aus einem im Brandfall aufschäumenden Material gebildet sein.

Bei dem erfindungsgemäßen Hohlprofil ist insbesondere vorgesehen, dass der mindestens eine Brandschutzeinsatz zumindest teil- oder bereichsweise mit einer dämmschichtbildenden Brandschutzbeschichtung versehen und insbesondere beschichtet ist.

Auch hier bietet es sich an, dass der mindestens eine Brandschutzeinsatz direkt mit der dämmschichtbildenden Brandschutzbeschichtung beschichtet ist.

Alternativ hierzu ist es aber auch denkbar, dass die dämmschichtbildende Brandschutzbeschichtung eine Schicht eines Trägersubstrats ist, welches insbesondere stoffschlüssig und vorzugsweise durch Klebung mit dem mindestens einen Brandschutzeinsatz verbunden ist.

Gemäß einem Aspekt der vorliegenden Erfindung betrifft diese eine Profilrahmen-Konstruktion, wobei die Profilrahmen-Konstruktion mindestens ein Verbindungs- und/oder Befestigungselement insbesondere in Gestalt eines Eckverbinders aufweist. Dabei ist insbesondere vorgesehen, dass mindestens eine Komponente des mindestens einen Verbindungs- und/oder Befestigungselements der Profilrahmen-Konstruktion zumindest teil- oder bereichsweise mit einer dämmschichtbildenden Brandschutzbeschichtung versehen und insbesondere beschichtet ist.

Gemäß Realisierungen der Erfindung betrifft diese eine Fassade oder ein Lichtdach mit einem Riegel- oder Pfostenprofil, an welchem zwei beabstandete Glasanlagedichtungen vorgesehen sind, in denen jeweils ein Füllungselement, insbesondere in Gestalt eines Paneels oder in Gestalt einer Glasscheibe, anliegt, wobei die beiden Füllungselemente über eine Halteleiste an den Glasanlagedichtungen gehalten sind und zwischen den Stirnseiten der Füllungselemente eine Dämmleiste angeordnet ist, die an einer Schraubnut des Riegel- oder Pfostenprofils fixiert ist. Eine derartige Fassade bzw. ein derartiges Lichtdach ist zumindest dem Prinzip nach beispielsweise aus der DE 10 2022 117 885.4 bekannt.

Erfindungsgemäß ist bei der Fassade bzw. dem Lichtdach jedoch vorgesehen, dass mindestens eine der Glasanlagedichtungen und/oder die Halteleiste und/oder die Dämmleiste mit einer dämmschichtbildenden Brandschutzbeschichtung versehen und insbesondere beschichtet ist.

Allgemein ausgedrückt betrifft die Erfindung auch eine Rahmenanordnung insbesondere für Fassaden oder Lichtdächer mit einem Anschlussprofil und einem Aufschiebprofil jeweils insbesondere in Gestalt eines Hohlprofils sowie mit einer Verbinderanordnung zum Verbinden des Anschlussprofils mit dem Aufschiebprofil. Hierbei bietet es sich an, dass mindestens eine Komponente der Verbinderanordnung zumindest teil- oder bereichsweise mit einer dämmschichtbildenden Brandschutzbeschichtung versehen und insbesondere beschichtet ist.

Die Erfindung betrifft ferner ein Verfahren zum Erhöhen des Brandwiderstands einer Profilrahmen-Konstruktion für Fenster, Türen, Fassaden, Glasdächer und dergleichen, wobei mindestens eine Komponente der Profilrahmen-Konstruktion mit einer dämmschichtbildenden Brandschutzbeschichtung versehen und insbesondere mit Hilfe eines Sprühbeschichtungsverfahrens beschichtet wird.

Gemäß einer Weiterbildung des erfindungsgemäßen Verfahrens ist vorgesehen, dass die mindestens eine Komponente der Profilrahmen-Konstruktion mit der dämmschichtbildenden Brandschutzbeschichtung mit Hilfe eines Sprühbeschichtungs-, Streich- oder Tauchverfahrens beschichtet wird, wobei anschließend die mit der dämmschichtbildenden Brandschutzbeschichtung beschichtete mindestens eine Komponente der Profilrahmen-Konstruktion im Zuge eines mit einer Temperaturerhöhung verbundenen Trockenprozesses getrocknet wird, wobei beim Trocknungsprozess die mit der dämmschichtbildenden Brandschutzbeschichtung beschichtete mindestens eine Komponente der Profilrahmen-Konstruktion auf eine Temperatur erhöht wird, die unterhalb einer für das Ansprechen der dämmschichtbildenden Brandschutzbeschichtung kritischen Temperatur liegt.

Nachfolgend werden unter Bezugnahme auf die beiliegenden Zeichnungen exemplarische Ausführungsformen der vorliegenden Erfindung näher beschrieben.

Es zeigen:
- FIG. 1: schematisch und in einer Schnittansicht eine erste exemplarische Ausführungsform der erfindungsgemäßen Profilrahmen-Konstruktion;
- FIG. 2: schematisch und in einer Schnittansicht eine zweite exemplarische Ausführungsform der erfindungsgemäßen Profilrahmen-Konstruktion;
- FIG. 3: schematisch und in einer Schnittansicht eine dritte exemplarische Ausführungsform der erfindungsgemäßen Profilanordnung;
- FIG. 4: schematisch und in einer Schnittansicht einen Teil einer Brandschutzfassade mit einer weiteren exemplarischen Ausführungsform der vorliegenden Erfindung;
- FIG. 5: schematisch und in einer Schnittansicht einen Teil einer Brandschutzfassade mit einer weiteren exemplarischen Ausführungsform der vorliegenden Erfindung; und
- FIG. 6: schematisch und in einer Schnittansicht einen Teil einer Brandschutzfassade mit einer weiteren exemplarischen Ausführungsform der vorliegenden Erfindung.

In FIG. 1 ist schematisch und in einer Schnittansicht eine exemplarische Ausführungsform der erfindungsgemäßen Profilrahmen-Konstruktion 1 anhand einer Festverglasung gezeigt.

Hierbei handelt es sich um eine Hohlprofilanordnung für Brandschutzkonstruktionen mit einem ersten Hohlprofil 2 und einem zweiten Hohlprofil 3, wobei die beiden Hohlprofile 2, 3 über Isolierstege 4 miteinander verbunden sind. Die Isolierstege 4 weisen eine gegenüber dem Metall der Hohlprofile 2, 3 verringerte Wärmeleitfähigkeit auf.

Vorzugsweise bilden die Hohlprofile 2, 3 geeignete Formverbindungselemente, wie beispielsweise Schienen bzw. Zapfen und Nuten, aus, so dass die Hohlprofile 2, 3 und die Isolierstege 4 bereits durch Formschluss zusammengefügt werden können.

In FIG. 1 ist angedeutet, dass die entsprechenden Außenseiten der Isolierstege 4 mit einer dämmschichtbildenden Brandschutzbeschichtung 100 versehen sind.

Vorzugsweise sind die Isolierstege 4 mit der dämmschichtbildenden Brandschutzbeschichtung 100 im Rahmen eines Sprühbeschichtungsverfahrens direkt beschichtet. Die Schichtdicke beträgt etwa 200 µm bis etwa 5.000 µm.

Eine weitere exemplarische Ausführungsform der erfindungsgemäßen Profilrahmen-Konstruktion 1 ist in FIG. 2 gezeigt. Hier handelt es sich um eine Festverglasung sowie um ein Fenster.

Wie ebenfalls dargestellt, ist auf den Isolierstegen 4 der in FIG. 2 gezeigten Profilrahmen-Konstruktion 1 zumindest bereichsweise eine dämmschichtbildende Brandschutzbeschichtung 100 versehen. Darüber hinaus ist eine entsprechende dämmschichtbildende Brandschutzbeschichtung 100 auf einem Dichtungselement 5 zwischen der Festverglasung und dem Fenster vorgesehen.

Eine weitere exemplarische Ausführungsform der erfindungsgemäßen Profilrahmen-Konstruktion 1 ist in FIG. 3 gezeigt. Hierbei handelt es sich um Festverglasungen und Türen.

Wie auch bei der in FIG. 1 gezeigten exemplarischen Ausführungsform sind die Isolierstege 4 außenseitig jeweils mit einer dämmschichtbildenden Brandschutzbeschichtung 100 versehen.

In FIG. 4 ist schematisch und in einer isometrischen Ansicht eine Fassadenkonstruktion 10 in Brandschutzausführung gezeigt. Die Fassadenkonstruktion 10 umfasst ein Pfosten- oder Riegelprofil 11, an dem seitliche Nuten vorgesehen sind, in die Dichtungen 12 eingezogen werden. Die Dichtungen 12 dienen als Anlage für den Randbereich von Isolierglasscheiben 13. Die Isolierglasscheiben 13 werden an der Außenseite von einem Andruckprofil gehalten, das aus einer Profilleiste 14 und einer Dichtung gebildet wird.

Zwischen den Stirnseiten der benachbarten Isolierglasscheiben 13 befindet sich mittig eine als Isolator dienende Dämmleiste 15, welche in oder um eine Schraubnut 16 des metallischen Riegels oder Pfostens ein- oder umgreift. An der Dämmleiste 15 können an der nach außen gewandten Seite weitere Dichtungen estgelegt sein, so dass ein Glasfalzbereich zwischen den Isolierglasscheiben 13 in zwei Hälften geteilt ist.

Die Dämmleiste 15 weist einen Grundkörper 17 aus einem intumeszierenden Material auf. Der Grundkörper 17 der Dämmleiste 15 umfasst einen der Schraubnut 16 zugewandten Klemmbereich 18 mit einander gegenüberliegenden Klemmstegen, zwischen denen zumindest teil- und/oder bereichsweise die Schraubnut 16 klemmend aufgenommen ist.

Der Grundkörper 17 der Dämmleiste 15 weist ferner einen der Halteleiste zugewandten Haltebereich 19 mit zwei einander gegenüberliegenden Haltestegen auf, zwischen denen ein Einführkanal zur Aufnahme einer in die Schraubnut 16 eingeschraubten Schraube 20 gebildet ist.

Wie in FIG. 4 dargestellt, ist in dem Riegel- oder Pfostenprofil 11 ein energieabsorbierender Kühlkörper 21 aufgenommen. Dabei ist erfindungsgemäß vorgesehen, dass dieser Kühlkörper 21 mit einer dämmschichtbildenden Brandschutzbeschichtung 100 versehen ist.

In FIG. 5 ist eine Weiterbildung der Fassadenkonstruktion 10 gemäß FIG. 4 gezeigt, wobei hier ein Einschubprofil 22, welches in dem Riegel- oder Pfostenprofil 11 eingreift und den energieabsorbierenden Kühlkörper 21 trägt, mit einer entsprechenden dämmschichtbildenden Brandschutzbeschichtung 100 versehen.

In FIG. 6 ist gezeigt, dass auch der Grundkörper 17 der Dämmleiste 15 mit einer entsprechenden Brandschutzbeschichtung 100 versehen sein kann.

Die Erfindung ist nicht auf die in den Zeichnungen gezeigten Ausführungsformen beschränkt, sondern ergibt sich anhand einer Zusammenschau sämtlicher hierin offenbarter Merkmale.

### Bezugszeichenliste

- 1: Profilrahmen-Konstruktion
- 2: erstes Hohlprofil
- 3: zweites Hohlprofil
- 4: Isoliersteg
- 5: Dichtungselement
- 10: Fassadenkonstruktion
- 11: Pfosten-/Riegelprofil
- 12: Dichtung
- 13: Isolierglasscheibe
- 14: Profilleiste
- 15: Dämmleiste
- 16: Schraubnut
- 17: Grundkörper
- 18: Klemmbereich
- 19: Haltebereich
- 20: Schraube
- 21: Kühlkörper/Brandschutzeinlage
- 22: Einschubprofil
- 100: Brandschutzbeschichtung

## Patentansprüche

1. Profilrahmen-Konstruktion (1) insbesondere für Fenster oder Türen in Brandschutzausführung, bei der zwei oder mehr Hohlprofile (2, 3) aus Metall, insbesondere Aluminium, über wärmedämmende Isolierstege (4) miteinander verbunden sind,
**dadurch gekennzeichnet, dass**
mindestens einer der Isolierstege (4) und vorzugsweise alle Isolierstege (4) der Profilrahmen-Konstruktion (1) zumindest teil- oder bereichsweise mit einer dämmschichtbildenden Brandschutzbeschichtung (100) versehen und insbesondere beschichtet ist/sind.

2. Profilrahmen-Konstruktion (1) nach Anspruch 1,
wobei zwischen mindestens einem der Isolierstege (4) und mindestens einem der Hohlprofile (2, 3) eine innere Hohlkammer gebildet ist, in welcher eine Einlage (21) aus einem durch Wärmeeinwirkung sich aufschäumenden Brandschutzmaterial aufgenommen oder angeordnet ist, wobei die Einlage (21) zumindest teil- oder bereichsweise mit einer dämmschichtbildenden Brandschutzbeschichtung (100) versehen und insbesondere beschichtet ist.

3. Profilrahmen-Konstruktion (1) nach Anspruch 1 oder 2,
wobei mindestens eines der Hohlprofile (2, 3) und vorzugsweise alle Hohlprofile (2, 3) der Profilrahmen-Konstruktion (1) zumindest teil- oder bereichsweise mit einer dämmschichtbildenden Brandschutzbeschichtung (100) versehen und insbesondere beschichtet ist/sind.

4. Profilrahmen-Konstruktion (1) nach einem der Ansprüche 1 bis 3 oder nach dem Oberbegriff von Anspruch 1, wobei die Profilrahmen-Konstruktion (1) mindestens ein Verbindungs- und/oder Befestigungselement insbesondere in Gestalt eines Eckverbinders aufweist,
**dadurch gekennzeichnet, dass**
mindestens eine Komponente des mindestens einen Verbindungs- und/oder Befestigungselements der Profilrahmen-Konstruktion (1) zumindest teil- oder bereichsweise mit einer dämmschichtbildenden Brandschutzbeschichtung (100) versehen und insbesondere beschichtet ist.

5. Profilrahmen-Konstruktion (1) nach einem der Ansprüche 1 bis 4,
wobei das entsprechende Bauteil bzw. die entsprechenden Bauteile der Profilrahmen-Konstruktion (1) direkt mit der dämmschichtbildenden Brandschutzbeschichtung (100) über insbesondere ein Sprühbeschichtungs- , Streich- oder Tauchverfahren beschichtet ist/sind.

6. Profilrahmen-Konstruktion (1) nach einem der Ansprüche 1 bis 4,
wobei die dämmschichtbildende Brandschutzbeschichtung (100) auf einem Trägersubstrat aufgebracht ist, und wobei das mit der dämmschichtbildenden Brandschutzbeschichtung (100) beschichtete Trägersubstrat insbesondere stoffschlüssig und vorzugsweise durch Klebung mit dem entsprechenden Bauteil bzw. mit den entsprechenden Bauteilen der Profilrahmen-Konstruktion (1) verbunden ist.

7. Profilrahmen-Konstruktion (1) nach Anspruch 6,
wobei das Trägersubstrat eine Folie mit einer Adhäsionsschicht ist.

8. Profilrahmen-Konstruktion (1) nach einem der Ansprüche 1 bis 7, wobei die dämmschichtbildende Brandschutzbeschichtung (100) - insbesondere abhängig von dem angestrebten Brandwiderstand des entsprechenden Bauteils der Profilrahmen-Konstruktion (1) - eine Schichtdicke von etwa 200 µm bis 5.000 µm und vorzugsweise eine Schichtdicke von etwa 500 µm bis etwa 3.000 µm aufweist.

9. Hohlprofil (2, 3) für eine Brandschutzkonstruktion, insbesondere für eine Profilrahmen-Konstruktion (1) in Brandschutzausführung nach einem der Ansprüche 1 bis 8, wobei das Hohlprofil (2, 3) mit mindestens einem Brandschutzeinsatz (21) ausgestattet ist, der zur Verlängerung der Standzeit des Hohlprofils im Brandfall eingerichtet ist,
**dadurch gekennzeichnet, dass** der mindestens eine Brandschutzeinsatz (21) zumindest teil- oder bereichsweise mit einer dämmschichtbildenden Brandschutzbeschichtung (100) versehen und insbesondere beschichtet ist.

10. Hohlprofil (2, 3) nach Anspruch 9,
wobei der mindestens eine Brandschutzeinsatz (21) direkt mit der dämmschichtbildenden Brandschutzbeschichtung (100) beschichtet ist; oder
wobei die dämmschichtbildende Brandschutzbeschichtung (100) eine Schicht eines Trägersubstrats ist, welches insbesondere stoffschlüssig und vorzugsweise durch Klebung mit dem mindestens einen Brandschutzeinsatz (21) verbunden ist.

11. Hohlprofil (2, 3) nach Anspruch 9 oder 10,
wobei die dämmschichtbildende Brandschutzbeschichtung (100) - insbesondere abhängig von dem angestrebten Brandwiderstand des Hohlprofils (2, 3) - eine Schichtdicke von etwa 200 µm bis etwa 5.000 µm und vorzugsweise eine Schichtdicke von etwa 500 µm bis etwa 3.000 µm aufweist.

12. Fassade oder Lichtdach (10) mit einem Riegel- oder Pfostenprofil (11) insbesondere in Gestalt eines Hohlprofils (2, 3), an welchem zwei beabstandete Glasanlagedichtungen vorgesehen sind, an denen jeweils ein Füllungselement (13), insbesondere in Gestalt eines Paneels oder einer Glasscheibe, anliegt, wobei die beiden Füllungselemente (13) über eine Halteleiste an den Glasanlagedichtungen gehalten sind und zwischen den Stirnseiten der Füllungselemente (13) eine Dämmleiste (15) angeordnet ist, die an einer Schraubnut (16) des Riegel- oder Pfostenprofils (11) fixiert ist,
**dadurch gekennzeichnet, dass** mindestens eine der Glasanlagedichtungen und/oder die Halteleiste und/oder die Dämmleiste (15) mit einer dämmschichtbildenden Brandschutzbeschichtung (100) versehen und insbesondere beschichtet ist.

13. Rahmenanordnung insbesondere für Fassaden oder Lichtdächer (10) mit einem Anschlussprofil und einem Aufschiebprofil jeweils insbesondere in Gestalt eines Hohlprofils (2, 3) sowie mit einer Verbinderanordnung zum Verbinden des Anschlussprofils mit dem Aufschiebprofil,
**dadurch gekennzeichnet, dass**
mindestens eine Komponente der Verbinderanordnung zumindest teil- oder bereichsweise mit einer dämmschichtbildenden Brandschutzbeschichtung (100) versehen und insbesondere beschichtet ist.

14. Verfahren zum Erhöhen des Brandwiderstands einer Profilrahmen-Konstruktion (1) insbesondere für Fenster oder Türen, wobei mindestens eine Komponente der Profilrahmen-Konstruktion (1) mit einer dämmschichtbildenden Brandschutzbeschichtung (100) versehen und insbesondere mit Hilfe eines Sprühbeschichtungsverfahrens oder Tauchverfahrens beschichtet wird.

15. Verfahren nach Anspruch 14,
wobei die mindestens eine Komponente der Profilrahmen-Konstruktion (1) mit der dämmschichtbildenden Brandschutzbeschichtung (100) mit Hilfe eines Sprühbeschichtungs-, Streich- oder Tauchverfahrens beschichtet wird, und wobei anschließend die mit der dämmschichtbildenden Brandschutzbeschichtung (100) beschichtete mindestens eine Komponente der Profilrahmen-Konstruktion (1) im Zuge eines mit einer Temperaturerhöhung verbundenen Trockenprozesses getrocknet wird, wobei beim Trocknungsprozess die mit der dämmschichtbildenden Brandschutzbeschichtung (100) beschichtete mindestens eine Komponente der Profilrahmen-Konstruktion (1) auf eine Temperatur erhöht wird, die unterhalb einer für das Ansprechen der dämmschichtbildenden Brandschutzbeschichtung (100) kritischen Temperatur liegt.
